# EUROPÄISCHE PATENTSCHRIFT

(11) **EP 1 296 746 B1**
(45) Veröffentlichungstag und Bekanntmachung des Hinweises auf die Patenterteilung: **02.05.2007**
(21) Anmeldenummer: 01957868.1
(22) Anmeldetag: 20.06.2001
(51) Int. Cl.: A63B 69/36, A63B 69/00

(54) **VORRICHTUNG ZUM TRAINIEREN VON BEWEGUNGSABLÄUFEN**
DEVICE FOR TRAINING A SEQUENCE OF MOVEMENTS
DISPOSITIF D'ENTRAINEMENT POUR EFFECTUER UNE SUCCESSION DE MOUVEMENTS

(30) Priorität: 24.06.2000 DE 10030961
(43) Veröffentlichungstag der Anmeldung: 02.04.2003
(73) Patentinhaber: Meyer, Ingo, 74367 Bönnigheim (DE)
(72) Erfinder: Meyer, Ingo, 74367 Bönnigheim (DE)
(74) Vertreter: Jeck, Anton
(86) Internationale Anmeldenummer: PCT/EP2001/006942
(87) Internationale Veröffentlichungsnummer: WO 2002/000311

(56) Entgegenhaltungen:
- GB-A- 988 796
- GB-A- 2 336 787
- US-A- 3 339 926
- US-A- 3 861 688
- US-A- 5 108 103
- US-A- 5 150 901

## Beschreibung

Die Erfindung betrifft eine Vorrichtung zum Trainieren von Bewegungsabläufen für Ballabschlaggeräte, insbesondere Golf- oder Baseballschläger gemäß der Merkmalsausgestaltung des Oberbegriffes des Patentanspruches 1.

Bei Sportarten, bei denen Ballabschlaggeräte Verwendung finden, wie beispielsweise Golf, sind regelmäßig bei der Benutzung dieser Geräte komplexe Bewegungsabläufe anzutreffen. Das Erlernen, die Übung und die Kontrolle dieser Bewegungsabläufe bereitet insbesondere Anfängern in diesen Sportarten Probleme, denen durch das falsche Ausführen der entsprechenden Bewegungen und eine nur ungenügende Korrektur dieser Fehler ein rascher Fortschritt und ein damit verbundenes Erfolgserlebnis verwehrt bleibt. Selbst bei Spielern, die derartige Sportarten berufsmäßig ausüben, wird eine dahingehende Kontrolle von Bewegungsabläufen als unverzichtbare Voraussetzung für ein gutes Spiel angesehen.

Bisher ist es daher für einen Spieler für die Überprüfung seines Bewegungsablaufs notwendig, eine weitere, ihn beobachtende und korrigierende Person hinzuzuziehen oder sich aufwendiger Videotechnik zu bedienen, die ihm eine nachträgliche Betrachtung der Durchführung seiner Bewegungen gestattet. Derartige Maßnahmen, sei es eine Trainerstunde oder der Einsatz von Videokameras, ist für den Spieler kostenintensiv und, wenn überhaupt, auch nicht immer zum jeweils gewünschten Zeitpunkt verfügbar. Weiter nachteilig hierbei ist, daß bei einer nachträglichen Betrachtung von aufgezeichnetem Bildmaterial der jeweilige Spieler keine Gelegenheit hat, Fehler bei seinem Bewegungsablauf direkt zu korrigieren und zunächst keine Rückmeldung (Bio-Feedback) über seine Fehler erhält.

Durch die US-A-5,150,901 ist ein Golftrainingsgerät bekannt, das über ein Brustgeschirr am Oberkörper des Benutzers festlegbar ist. Das Gerät selbst weist zwei teleskopartig ineinandergreifende Hülsenteile auf, die ineinander längsverfahrbar gehalten sind, wobei das eine Teleskopteil am Brustgeschirr angreift und das andere Teleskopteil am Griff des Golfschlägers. Aufgrund der starren Anordnung der genannten ineinander längsverfahrbaren Teleskopteile und aufgrund der Festlegung des Trainingsgerätes über das genannte Brustgeschirr ist der golfspielende Benutzer in seinem Spiel auch während des Trainings stark eingeengt, so daß sich die dahingehende Lösung für praktische Anwendungsfälle als wenig praktikabel erweist.

Durch die US-A-3,861,688 sowie die US-A-5,108,103 sind Colftrainigsgeräte mit einer akustischen Rückkopplung bekannt, wobei das Trainingsgerät insbesondere am Handgelenk des Golfspielers sowie am Golfschläger selbst in der Nähe des Griffes angebracht wird. Ein elastisches rückstellbares Verbindungsteil zwischen Handgelenk und Golfschläger überwacht die Fliehkraftsituation während des Bewegungsblaufs und bei nicht idealem Verlauf bekommt der Golfspieler über ein akustisches Signal eine entsprechende Fehl- oder Korrekturmeldung. Da mit den dahingehenden Geräten im wesentlichen nur eine korrekte Überwachung der Handstellung während des Schlagablaufs gewährleistet ist, bleiben Fehlstellungen der weiteren Körperteile, insbesondere bezogen auf die Armhaltung während des Golfschlages unberücksichtigt. Demgemäß ist mit diesen bekannten Geräten nicht sichergestellt, daß der Gesamt-Bewegungsablauf während des Golfschwunges zutreffend trainiert wird, um dergestalt den gesamten Bewegungsablauf zu beherrschen.

Durch die GB-A-988 796 und die GB-A-2 336 787 ist es bekannt, zwischen einem Golfhandschuh bzw. einem Schlägergriff und der Schulter bzw. dem Oberarm eines Spielers eine Verbindung über Bänder und Schlaufen herzustellen, die die Fliehkräfte während des Schwunges entsprechend auffangen und dergestalt dem Benutzer eine Rückmeldung über den korrekten Bewegungsablauf geben sollen. Bei dem Golftrainingsgerät gemäß der GB-A-2 336 787 ist dabei nur eine Einhandtrainingsbewegung möglich, bei der die andere Hand am Oberkörper durch den Benutzer ruhiggelegt wird. Bei dem an der Schulter angreifenden Trainingsgerät nach der GB-A-988 796 wird über eine rückstellbare Krafteinrichtung ein weiteres Band unter die gegenüberliegende Achsel des anderen Armes des Benutzers gelegt, so daß während der Schlagbewegung das Schulterband nicht ungewollt abrutschen kann. Ferner besteht dergestalt die Möglichkeit, mit dem bekannten Trainingsgerät einen Golfsack od. dgl. von den Schultern des Benutzers gestützt zu tragen, was insbesondere auf längeren Golfkursen das ermüdende Tragen erleichtert. Es hat sich gezeigt, daß der Trainingseffekt mit diesen bekannten Geräten gleichfalls eher gering ist und sofern nur eine Hand bzw. ein Arm für einen Bewegungsablauf korrekt trainiert wird, gilt dies erfahrungsgemäß nicht für einen Bewegungsablauf mit den beiden Schlaghänden eines Benutzers.

Durch die US-A-3,339,926 ist ein Golftrainingsgerät bekannt, das zwischen Handgelenk und Oberarm des Benutzers angreift. Als dahingehende Festlegemöglichkeiten dienen Verschlußbänder, zwischen denen sich zwei teleskopartige Hülsenteile erstrecken, die längsverfahrbar an ihren einander zugewandten Enden ineinandergreifen. Das dem Handgelenk zugewandte Teleskopteil verfügt über eine Schlitzführung und das andere Teleskopteil weist auf seinem Außenumfang eine Fixierungshilfe mit einer bewegbaren Kette auf, was es erlaubt, die Beugebewegung der Arme während eines Schlages dergestalt zu überwachen, daß es nicht zu einem Überbeugen kommen kann, da eine dahingehende ungewollte Bewegung durch die Kette des einen Teleskopteils abgefangen wird, das dann hemmend in das Schlitzteil des anderen Teleskopteils eingreift. Auch hier ist nur partiell ein bestimmtes Bewegungsmuster überwachbar, nämlich ein etwaiges Überbeugen der Armhaltung während des Bewegungsablaufs, so daß der Gesamt-Bewegungsablauf während eines Golfschwunges dergestalt nicht zutreffend überwacht und trainiert werden kann.

Ausgehend von diesem Stand der Technik liegt der Erfindung die Aufgabe zugrunde, einem Spieler ein einfaches und kostengünstiges Hilfsmittel an die Hand zu geben, um Fehler in seinem Bewegungsablauf beim Ballabschlagen direkt bemerken und korrigieren zu können, ohne dabei auf die Hilfe dritter Personen oder aufwendiger Bildaufzeichnungstechnik angewiesen zu sein. Eine dahingehende Aufgabe löst eine Vorrichtung mit den Merkmalen des Anspruchs 1 in seiner Gesamtheit.

Dadurch, daß gemäß den Merkmalen des kennzeichnenden Teils des Patentanspruchs 1 die Überwachungseinrichtung mindestens zwei voneinander lösbare Teilstücke aufweist, die mittels einer Krafteinrichtung derart miteinander wechselwirken, daß zumindest am Beginn und am Ende des Bewegungsablaufs das Lösen der Teilstücke gehemmt ist bzw. das Verbinden derselben beschleunigt erfolgt, wirkt die dahingehende Krafteinrichtung der Fliehkraft während der Schwungbewegung mit dem Ballabschlaggerät entgegen, wobei sowohl das Lösen der Teilstücke als auch das spätere Verbinden dem Benutzer ein akustisches Signal gibt, um ihm damit zumindest den Anfang und das Ende des Bewegungsablaufs sicher anzuzeigen. Zumindest bei der Vorbereitung der Abschlagphase, bei der das Ballabschlaggerät den Ball trifft, sind bei korrekt eingehaltenem Bewegungsablauf die Fliehkräfte derart groß, daß eine sicht- und spürbare Trennung der Teilstükke nach Durchlaufen der Hemmung erfolgt, um so dem Benutzer im Sinne eines Biofeedbacks oder einer Rückkopplung eine Kontrollmöglichkeit für das korrekte Durchlaufen der gewünschten Bewegung zu geben. Insbesondere in dem kritischen Übergangsbereich zwischen der eigentlichen Schlaganfangphase und der späteren Abschlagphase ist die Überwachungseinrichtung wirksam und gibt die benötigte Rückmeldung für den gewünschten korrekten Bewegungsablauf.

Die erfindungsgemäße Vorrichtung wird einerseits am Schläger, vorzugsweise im Bereich des Übergangs zwischen sonstigem Schlägerteil und Schlägergriff, und andererseits am Oberarm des Benutzers, vorzugsweise im Bereich oberhalb des Ellenbogengelenkes, festgelegt, wobei für Rechtshänder der linke Oberarm und für Linkshänder vorzugsweise der rechte Oberarm eingesetzt wird. Während der Durchführung der eigentlichen Schwungbewegung zum Erzeugen der ballabschlagenden Kraft werden dann die in dem System von Gerät, Benutzer und Vorrichtung auftretenden Fliehkräfte dazu eingesetzt, die Überwachungseinrichtung anzusteuern, die dann wiederum in Abhängigkeit von ihrem jeweiligen Systemzustand eine Rückmeldung an den Benutzer weitergibt, der die dahingehende Rückmeldung in solcher Weise verwertet, daß er Kenntnis über den korrekten Bewegungsablauf mit dem Ballabschlaggerät erhält.

Bei einer besonders bevorzugten Ausführungsform der erfindungsgemäßen Vorrichtung sucht die von der Krafteinrichtung ausgeübte Kraft die Teilstükke permanent aneinander zu halten und die Größe der Kraft ist über eine Einstelleinrichtung vorgebbar. Dank der Einstelleinrichtung ist es möglich, innerhalb vorgebbarer Grenzen die Vorrichtung an die biophysikalischen Gegebenheiten des jeweiligen Benutzers anzupassen, so daß die Vorrichtung beispielsweise sowohl für Kinder, Heranwachsende als auch Erwachsene selbst ohne größere Änderungen konstruktiver Art einsetzbar ist.

Bei einer weiteren besonders bevorzugten Ausführungsform der erfindungsgemäßen Vorrichtung stehen die Teilstücke in jeder ihrer relativen Lagen zueinander über eine Verbindungseinrichtung miteinander in Verbindung, die als Teil der Krafteinrichtung eine Rückstellkraft auf die Teilstücke ausübt. Auf diese Art und Weise ist gewährleistet, daß im Bereich der Endphase oder des sog. Finishs, bei der die Abschlagphase nach Abschlagen des Balls endet, die Überwachungseinrichtung wieder ihren ursprünglichen Systemzustand einnimmt, bei der die Teilstücke hemmend für ein erneutes Durchlaufen eines nachfolgenden Bewegungsablaufs aneinanderliegen. Die angesprochene Rückstellkraft in dem sog. Finish-Bereich bewirkt, daß die beiden Teilstücke der Überwachungseinrichtung hörbar zusammengeführt werden, um derart den Benutzer akustisch über das Ende der Schwungbewegung in Kenntnis zu setzen. Die Vorrichtung steht dann für einen erneuten Einsatz dem Benutzer zur Verfügung.

Weitere vorteilhafte Ausführungsformen sind Gegenstand der Unteransprüche.

Im folgenden wird die erfindungsgemäße Vorrichtung anhand der Zeichnung näher erläutert. Es zeigen dabei in prinzipieller und nicht maßstäblicher Darstellung die
- Fig. 1a,b,c und d: in Momentaufnahmen unterteilt die Stellung eines mit dem Ballabschlaggerät in Form eines Golfschlägers Übenden in unterschiedlichen Bewegungsphasen;
- Fig.2: die an einem Golfschläger festgelegte Vorrichtung mit Überwachungseinrichtung;
- Fig.3: in der Art einer Explosionszeichnung eine perspektivische Ansicht auf die Teile der Überwachungseinrichtung nach der Fig.2;
- Fig.4: jeweils einen Mitten-Längsschnitt durch die beiden Teilstücke gemäß der Darstellung nach der Fig.3;
- Fig.5: eine vergrößerte Darstellung des mit "X" bezeichneten Ausschnittkreises nach der Fig.4;
- Fig.6: in der Art einer Explosionszeichnung in vergrößerter Form eine Festlegeklammer, wie sie in dem Bildausschnitt mit "Y" bezeichnet in der Fig.2 dargestellt ist.

Die in den Figuren gezeigte Vorrichtung soll insbesondere für Golfschläger verwendet werden. Es ist aber auch ohne weiteres möglich, solche Vorrichtungen für andere Arten von Ballabschlaggeräten einzusetzen, beispielsweise für Baseball- und Tennisschläger.

Die Darstellungen nach den Fig. 1a bis d zeigen mehrere Momentaufnahmen bei der Durchführung einer Ballabschlagbewegung, bei der die Vorrichtung 10 mit ihren beiden Enden 12,14 an einem Körperteil in Form des Oberarmes 16 eines Benutzers und an einem Schläger 18 festgelegt ist. Der in den Darstellungen 1a bis d für Rechtshänder angedeutete Bewegungsablauf ist mit den entsprechenden notwendigen Änderungen natürlich auch für einen Linkshänder durchführbar. Die Fig.1a zeigt den Benutzer mit dem Schläger 18 nach der Ausführung einer Ausholphase mit Rückschwung zu Beginn des sog. Abschwungs, wobei hier der Drehpunkt der Schlägerbewegung in der Schultergegend des Benutzers liegt. Im Verlauf des Abschwungs streckt sich bei einem korrekten Bewegungsablauf der linke Arm. Das Einsetzen eben dieser Bewegung wird durch die Überwachungseinrichtung 20 dem Benutzer mit einem hörbaren metallischen Auseinanderfahren der beiden Teilstücke 22,24 unter Überwindung der zwischen ihnen wirkenden Magnetkraft signalisiert. Die Darstellung gemäß der Fig.1b zeigt den Benutzer mit dem Schläger 18 beim Einsetzen einer überlagerten zweiten Drehbewegung, wenn sich innerhalb der Abschwungbewegung die Hände des Benutzers in etwa auf Hüfthöhe befinden. Bei dieser Drehbewegung wird der Schläger 18 um einen Drehpunkt in den Handgelenken des Benutzers bewegt. Der dahingehende Bewegungsablauf entspricht der Darstellung nach der Fig.1c. Durch die Verbindung der Teilstücke 22,24 über eine Verbindungseinrichtung 26, die eine Rückstellkraft auf die Teilstücke 22,24 ausübt, werden diese, wie in Abb.1d dargestellt, nachdem der Benutzer den Ball getroffen und den Schläger 18 in der Folge vor dem Körper durchgeschwungen hat, im sog. Finish (Endphase) wieder zusammengeführt. Das Zusammenführen der beiden Teilstücke 22,24 ist dabei erneut mit einem vernehmbaren metallischen Klacken als akustisches Signal verbunden, sobald diese in Anlage miteinander geraten. Der vorstehend beschriebene Bewegungsablauf hat dem Grunde nach einen modellartigen Charakter, um die grundsätzlichen Verhältnisse zu verdeutlichen. Es besteht Klarheit darüber, daß insbesondere auch im Profisportbereich Abweichungen zu dem beschriebenen Bewegungsablauf üblich und gegeben sind, was jedoch für den Einsatz als an sich fliehkraftgesteuertes Trainingsgerät nach der Erfindung unbeachtlich ist.

Fig.2 zeigt die an dem Golfschläger 18 (nur teilweise dargestellt) festgelegte Vorrichtung 10 in ihrer Gesamtheit. Ausgehend vom am Oberarm des Benutzers festgelegten ersten Ende 12 weist sie zunächst als Festlegeeinrichtung 28 ein Haftverschlußband 30 auf, an dessen einem Ende eine rechteckförmige Öse 32 aus Kunststoffmaterial befestigt ist. Durch diese wird das freie Ende 34 des Haftverschlußbandes 30 nach dem Umfassen des Oberarmes durchgesteckt und zurückgeführt, so daß am Außenumfang 36 des Haftverschlußbandes 30 angebrachte Haftverschlußmittel 38 derart übereinander zum Liegen kommen, daß das freie Ende 34 fixiert ist. Weiter sind am Außenumfang 36 des Haftverschlußbandes 30 die Enden eines eine Schlaufe bildenden Gewebebandes 40 sowie an einer weiteren Gewebebandschlaufe 42 eine Metallöse 44 befestigt. Diese dient der Längenverstellung des Gewebebandes 40, wobei dieses an einer zungenartigen Querverstrebung 46 der Öse 44 vorbeigesteckt wird, was ein Durchrauschen des Bandes 40 verhindert. Dies ermöglicht eine Anpassung der Vorrichtung an die Körpergegebenheiten des Benutzers.

Weiter durchgreift das Gewebeband 40 eine an ihm aufgezogene U-förmige Metallaufnahme 48, an der ein Karabinerhaken 50 mit Blattfederverschluß 52 drehbar angelagert ist. Der Karabinerhaken 50 durchgreift hier eine Metallasche 54, deren beide offenen Enden 56 an gegenüberliegenden Punkten des Außenumfangs eines metallenen Hohlraumkegelstumpfes 58 befestigt sind. Dieser kann, nachdem er über das Endstück 60 des Grundkörpers 62 des Teilstückes 22 der Überwachungseinrichtung 20 gestülpt wurde, mittels zweier Metallsplinte 64, die sich gegenüber liegend senkrecht zur Symmetrieachse des Hohlraumkegelstumpfes 58 durch Öffnungen 66 getrieben wurde, festgelegt werden. Seitens des Grundkörpers 62 gleiten diese Splinte 64 in einer Umfangsnut 68, insbesondere zu sehen in den Fig.4 und 5, wobei ein Umfangsvorsprung 70 ein Abziehen des Hohlraumkegelstumpfes 58 vom Grundkörper 62 verhindert.

Die beiden Teilstücke 22 und 24, deren Grundkörper 62 und 72 in den Fig.3 und 4 gezeigt werden, sind durch eine Verbindungseinrichtung 26, als Teil einer als Ganzes mit 73 bezeichneten Krafteinrichtung, in der Art einer elastischen Schnur 74, welche durch entlang der Längsachse angeordnete zylindrische Ausnehmungen 76 der Teilstücke 22,24 geführt und durch Festlegemittel 78 befestigt wird, miteinander verbunden. Ein Metallring 80 ist jeweils an einem Stück gleichen Querschnitts der aus laminiertem Kunststoff bestehenden Grundkörper 62,72 vorgesehen, deren Querschnitt sich in Richtung auf ihre Außenenden hin verjüngt. Im Bereich der sich verjüngenden Querschnitte weisen die Grundkörper 62,72 zusätzlich gleichmäßig beabstandet Ausnehmungen 82 über den Umfang auf, deren Böden 84 jeweils den gleichen Abstand zu den Teilstück-Längsachsen 86 haben, so daß eine Rippenstruktur entsteht, die in die massiven Endstücke 60 mündet. Dank der Rippenstruktur ist eine die Handhabung erleichternde Gewichtsreduzierung für die konischen Teilstücke 22,24 erreicht.

Für das Teilstück 22 weist der zugeordnete Metallring 80 auf seiner dem Grundkörper 62 zugewandten Seite ein Endstück 88 mit verjüngtem Querschnitt auf, wie auch der Fig.3 zu entnehmen ist. Ein am Außenumfang 90 dieses verjüngten Querschnitts vorgesehenes Außengewinde 92 dient zur Verschraubung mit einem in einer zylindrischen Ausnehmung 94 im Grundkörper 62 vorgesehenen Innengewinde 96. Ein in den Ausnehmungsboden 98 federbelastet eingelassenes Druckstück 100 greift bei der Verschraubung des Grundkörpers 62 mit dem zugeordneten Metallring 80 mit seinem Halbkugelkopf 102 in auf der dem Ausnehmungsboden 98 zugewandten Seite des verjüngten Querschnitts des Metallrings 80 vorgesehene kegelförmige Ausnehmungen 104 ein. Diese sind diametral zu der Teilstück-Längsachse 86 um einen jeweils gleichen Winkelbetrag angeordnet.

In den dem Teilstück 24 zugeordneten und am Grundkörper 72 befestigten Metallring 80 ist ein Ringmagnet 106, als weiterer und hauptsächlicher Teil der Krafteinrichtung 73, mit gleicher Zylinderachse eingelassen, der auf den dem Teilstück 22 zugeordneten weiteren Metallring 80 eine Anziehungskraft ausübt. An dem Teilstück 24 wird durch den Metallring 80 und den Magneten 106 ein in Richtung des anderen Teilstücks 22 aus dem Grundkörper 72 entlang der Teilstück-Längsachse 86 hervorragendes, zylinderförmiges Kunststoffstück 108 mit konischem Endstück 110, die zusammen mit einer Ausnehmung 112 eine Führungseinrichtung 113 darstellen, teilweise umfangsseitig umfaßt. Der über den Metallring 80 mit Magnet 106 entlang der Teilstück-Längsachse 86 hinaus hervorstehende Teil des Kunststoffstückes 108 greift beim Zusammenführen der Teilstücke 22 und 24 durch die entlang der Teilstück-Längsachse 86 verlaufende, zylindrische Ausnehmung 112 des dem Teilstück 22 zugeordneten weiteren Metallringes 80, der als Teil der Krafteinrichtung 73 mit dem ersten Metallring 80 mit Ringmagnet 106 zusammenwirkt. Die dem Teilstück 22 zugewandte Ringfläche 114 des konischen Endstücks 110 berührt bei einem derartigen Durchgriff den Ausnehmungsboden 98 der zylindrischen Ausnehmung 94 im Grundkörper 62, bevor das Außengewinde 92 des Metallrings 80 mit dem Innengewinde 96 des Grundkörpers 62 sich derart in Eingriff befindet, daß sie mit einander zugewandten Ringflächen 116,118 des Metallrings 80 bzw. des Grundkörpers 62 flächig aneinanderliegen. Bei einem weiteren Einschraubvorgang, bei dem die beiden Gewinde 92,96 durch ein Verdrehen des Grundkörpers 62 gegen den zugeordneten Metallring 80 bewegt werden, ist der zweite Grundkörper 72 am ersten Grundkörper 62 abgestützt und die beiden Teilstücke 22,24 sind gegeneinander beabstandet angeordnet. Zusammen mit dem aus dem Ausnehmungsboden 98 in die jeweils zugeordnete kegelförmige Ausnehmung 104 ragenden Druckstück 100 ist auf diese Weise in der Art einer Ratschenlösung eine vorgebbare Einstellung der die beiden Teilstücke 22,24 zusammenhaltenden Magnetkraft möglich. Mit der Ratschenlösung ist erreicht, daß eine einmal eingestellte Magnetkraft sich während des Betriebes der Vorrichtung 10 nicht unbeabsichtigt verändert und derart die Funktion der Vorrichtung 10 beeinträchtigen könnte. Über die beschriebene Magnetkraft-Einstelleinrichtung 120 läßt sich die Vorrichtung 10 an die besonderen Benutzerverhältnisse, insbesondere im Hinblick auf die jeweils vorhandenen Körpergrößen und Körperkräfte, anpassen.

Das dem Schläger 18 zugewandte Ende 14 des Teilstückes 24 weist, wie beim Teilstück 22, ebenfalls einen an einem Endstück 60 mittels Metallsplinten 64 in einer Umfangsnut 68 geführten Hohlraumkegelstumpf 58 mit an ihm festgelegter Metallasche 54 auf. Diese wird von einem Stahlring 122 durchgriffen, der außerdem kreisrunde Öffnungen 124,126 an zwei Klammerblechen 128,130 einer Festlegeklammer 132 durchgreift, wie sie der Darstellung in Fig.6 zu entnehmen ist. Diese Festlegeklammer 132 dient der Fixierung der Vorrichtung 10 am Schläger 18. Hierzu werden die beiden Klammerbleche 128,130 mit ihren Innengrundflächen 134 derart aufeinandergelegt, daß ein von der Innengrundfläche 134 des ersten Klammerblechs 128 senkrecht abstehendes, zylinderförmiges Schraubenstück 136 mit Gewinde durch eine weitere Ausnehmung 138 des zweiten Klammerblechs 130 greift, so daß die beiden Klammerbleche 128,130 aneinander mit Hilfe einer Kontermutter 140 unter Übereinanderliegen der kreisförmigen Öffnungen 124,126 lösbar festzulegen sind. Das Anliegen einer Seitenfläche 142 des Klammerblechs 130 an einem über die Seitenfläche des Klammerblechs 128 hervorstehenden Vorsprung 144 verhindert dabei zusätzlich ein Abgleiten der beiden Klammerbleche 128,130 voneinander. An den dem Schläger 18 zugewandten Seiten der Klammerbleche 128,130 sind diese derartig mit in einem Winkel von 45° abstehenden gleichschenkligen und mithin jeweils einen Winkel von 90° einschließenden Winkelstücken 146 versehen, daß sie bei Aneinanderliegen der Klammerbleche 128,130 einen Hohlraum quadratischer Grundfläche einschließen, der für die Aufnahme eines Stückes des Schlägers 18 vorgesehen ist. Zur Vermeidung von Beschädigungen oder Verkantungen am Schläger 18, weisen die Winkelstücke 146 darüber hinaus ihre gesamten Innenflächen 148 bedeckende Gummipolster 150 auf.

Zur Verdeutlichung wird die Wirkungsweise der Vorrichtung 10 aus den Fig. 2 und 3 während der verschiedenen Phasen des in den Fig.1a bis 1d dargestellten Bewegungsablaufes näher erläutert. Dort ist eine anspruchsgemäße Vorrichtung 10 am Schläger 18 und am Oberarm 16 eines rechtshändigen Benutzers, mittels der Ratschenlösung an dessen körperliche Gegebenheiten angepasst, festgelegt. Bei der Ratschenlösung werden die Teilstücke 22,24 durch die Einstelleinrichtung 120 in vorgebbaren Schritten voneinander beabstandet. Ein Verdrehen des Grundkörpers 62 des Teilstücks 22 gegen den ihm zugeordneten Metallring 80 bewirkt eine Abstandsänderung zwischen den Metallringen 80. Die damit verbundene Änderung der zwischen den Teilstücken 22,24 wirkenden Kraft erlaubt dem Benutzer eine Anpassung an seine individuellen Gegebenheiten.

In Fig. 1a befindet sich dieser Benutzer in der Anfangsphase des Bewegungsablaufs und vollführt nach einer Ausholbewegung mit dem Schläger 18 eine erste Art von Hebelbewegung seiner Arme um den linken Schulterbereich, in deren Verlauf die Überwachungseinrichtung 20 nicht angesteuert wird.

In der Fig. 1b erreicht der Benutzer, mit seinen Händen etwa in Hüfthöhe, in seinem Bewegungsablauf eine Abschlagphase, bei der die erste Art von Hebelbewegung durch eine zweite Art überlagert wird, in deren Verlauf der Schläger 18 um die Handgelenke des Benutzers bewegt wird. Die Fliehkraftbewegung steuert die jetzt zwischen Oberarm des Benutzers und Schläger 18 straff gespannte Überwachungseinrichtung 20 an. Überschreitet die an der Überwachungseinrichtung 20 angreifende Kraft betragsmäßig die das Lösen der Teilstücke 22,24 hemmende Magnetkraft, wie beispielsweise beim Übergang der in der Fig.1a dargestellten Position in die in der Fig.1b dargestellte Position, werden die Teilstücke 22,24 deutlich hörbar voneinander getrennt. Fig. 1c zeigt den immer noch in der Abschlagsphase des Bewegungsablaufes befindlichen Benutzer mit jetzt getrennten Teilstücken der am Schläger 18 befestigten Überwachungseinrichtung 20. Weiter verdeutlichen die Fig. 1 b und 1c, daß das Trennen der Teilstücke 22,24 im Gesichtsfeld des Benutzers stattfindet, dessen Kontrollausübung anhand des derartigen optischen Signals zusätzlich verbessert wird.

Nach dem Treffen des Balles wird in der Endphase des Bewegungsablaufes der Schläger 18 zunächst vor dem Körper des Benutzers durchgeschwungen und dann, wie aus Fig. 1d ersichtlich ist, auf der linken Seite hinter den Körper geführt. Durch die dabei einsetzende Reduzierung der Fliehkraft werden die während des gesamten Bewegungsablaufs unabhängig von ihrer relativen Lage zueinander über eine Verbindungseinrichtung 26 in Form eines elastischen linienförmigen Verbindungselements, insbesondere einer elastischen Schnur 74, miteinander in Verbindung stehenden Teilstücke 22,24 wieder aneinander angenähert. Die Führungseinrichtung 113 sorgt durch das Eingreifen des Kunststoffstückes 108 mit konischem Endstück 110 in die Ausnehmung 112 dafür, daß die beiden Teilstücke 22,24 derart wieder zusammen geführt werden, daß sie in ihrer Ursprungslage entlang einer gemeinsamen Längsachse angeordnet sind. Nach dem sicht- und hörbaren Zusammenfahren der Teilstücke 22,24 steht die Vorrichtung 10 somit sofort für die erneute Durchführung des Bewegungsablaufes zur Verfügung.

Der vorstehend beschriebene Bewegungsablauf hat reinen Modellcharakter für die nähere Erläuterung der Erfindung. In Abhängigkeit von den individuellen Gegebenheiten wird von diesem Modell auch abgewichen, ohne daß dies die Funktionalität der erfindungsgemäßen Vorrichtung beeinträchtigen würde.

## Patentansprüche

1. Vorrichtung (10) zum Trainieren von Bewegungsabläufen für Ballabschlaggeräte (18), insbesondere Golf- oder Baseballschläger, die durch eine zwischen Gerät (18) und Benutzer wirkende Überwachungseinrichtung (20) eine Überprüfung der Einhaltung des korrekten Bewegungsablaufs mit dem Gerät (18) erlaubt, wobei das Gerät an einem Oberarm (16) des Benutzers und am Ballabschlaggerät (18) festlegbar ist, **dadurch gekennzeichnet, daß** die Überwachungseinrichtung mindestens zwei voneinander lösbare Teilstücke (22,24) aufweist, die mittels einer Krafteinrichtung (73) derart miteinander wechselwirken, daß zumindest am Beginn und am Ende des Bewegungsablaufs das Lösen der Teilstücke (22,24) gehemmt ist bzw. das Verbinden derselben beschleunigt erfolgt.

2. Vorrichtung (10) nach Anspruch 1, **dadurch gekennzeichnet, daß** die Überwachungseinrichtung (20) mindestens ein akustisches und/oder optisches Signal bei der Überwachung des Bewegungsablaufs mit dem Ballabschlaggerät (18) an den Benutzer übermittelt, wobei der Bewegungsablauf zumindest in eine Anfangsphase, eine Abschlagphase und eine Endphase unterteilbar ist.

3. Vorrichtung (10) nach Anspruch 1 oder 2, **dadurch gekennzeichnet, daß** die Überwachungseinrichtung (20) den Beginn und das Ende der Abschlagphase des Bewegungsablaufs durch ein akustisches Signal angibt und während des Bewegungsablaufs eine Kontrolle mittels eines optischen Signals ermöglicht.

4. Vorrichtung (10) nach einem der Ansprüche 1 bis 3, **dadurch gekennzeichnet, daß** die von der Krafteinrichtung (73) ausgeübte Kraft die Teilstücke (22,24) permanent aneinanderzuhalten sucht und daß die Größe der Kraft über eine Einstelleinrichtung (120) vorgebbar ist.

5. Vorrichtung (10) nach einem der Ansprüche 1 bis 4, **dadurch gekennzeichnet, daß** die Krafteinrichtung (73) jedem Teilstück (22,24) zugeordnet in mindestens einem Teilstück (24) über einen Magneten (106) verfügt.

6. Vorrichtung (10) nach Anspruch 5, **dadurch gekennzeichnet, daß** zum Einstellen der Magnetkraft über die Einstelleinrichtung (120) der Abstand zwischen den Teilstücken (22,24) veränderbar ist.

7. Vorrichtung (10) nach einem der Ansprüche 1 bis 6, **dadurch gekennzeichnet, daß** die Teilstücke (22,24) in jeder ihrer relativen Lagen zueinander über eine Verbindungseinrichtung (26) miteinander in Verbindung stehen, die als Teil der Krafteinrichtung (73) eine Rückstellkraft auf die Teilstücke (22,24) ausübt.

8. Vorrichtung (10) nach Anspruch 7, **dadurch gekennzeichnet, daß** mittels einer Führungseinrichtung (113) zumindest bei einem Teil der einnehmbaren relativen Lagen die Teilstücke (22,24) definiert zueinander geführt sind.

## Claims

1. Apparatus (10) for the training of sequences of movement for ball-hitting implements (18), more especially for golf dubs and baseball bats, the said apparatus making it possible for a monitoring device (20) that acts between the implement (18) and the user to check that the correct sequence of movement with the implement (18) has been maintained, wherein the apparatus is securable to an upper arm (16) of the user and to the ball-hitting implement (18), **characterised in that** the monitoring device includes at least two component parts (22, 24) that are detachable from one another and interact with one another through the intermediary of a force device (73) in such a manner that at least at the start and at the end of the sequence of movement the detachment of the component parts (22, 24) is obstructed or respectively the connecting of the said components parts is effected in an accelerated manner.

2. Apparatus (10) according to claim 1, **characterised in that** the monitoring device (20) transmits at least one acoustic and/or visual signal to the user when monitoring the sequence of movement with the ball-hitting implement (18), wherein the sequence of movement is dividable into a start phase, a hitting phase and an end phase.

3. Apparatus (10) according to claim 1 or 2, **characterised in that** the monitoring device (20) indicates the start and the end of the hitting phase of the sequence of movement by means of an acoustic signal and enables checking during the sequence of movement through the intermediary of a visual signal.

4. Apparatus (10) according to one of claims 1 to 3, **characterised in that** the force exerted by the force device (73) attempts to hold the component parts (22, 24) permanently against one another end **in that** the size of the force can be preset by means of an adjusting device (120).

5. Apparatus (10) according to one of claims 1 to 4, **characterised in that** the force device (73) associated with each component part (22, 24) has a magnet (106) in at least one component part (24).

6. Apparatus (10) according to claim 5, **characterised in that** for adjusting the magnetic force by means of the adjusting device (120), the distance between the component parts (22, 24) is changeable.

7. Apparatus (10) according to one of claims 1 to 6, **characterised in that** the component parts (22, 24), in each of their relative positions one to the other, are joined together by means of a connecting device (26), which, as part of the force device (73), exerts a resetting force onto the component parts (22, 24).

8. Apparatus (10) according to claim 7, **characterised in that**, at least for a portion of the assumable relative positions, the component parts (22, 24) are guided through the intermediary of a guide device (113) in a manner that defines one to the other.

## Revendications

1. Dispositif (10) d'entraînement au déroulement du mouvement qu'il faut imprimer à des instruments (18) par lesquels on frappe une balle, notamment une canne de golf ou une batte de base-ball, qui permet, par un dispositif (20) de contrôle agissant entre l'instrument (18) et l'utilisateur, de vérifier le respect du déroulement correct du mouvement avec l'instrument (18), le dispositif pouvant être fixé à un bras (16) de l'utilisateur et pouvant être fixé à l'instrument (18) de frappe de la balle, **caractérisé en ce que** le dispositif de contrôle comporte au moins deux sous-pièces (22, 24) qui peuvent être séparées l'une de l'autre et qui coopèrent entre elles au moyen d'un dispositif (73) d'application de force, de façon qu'au moins au début et à la fin du déroulement du mouvement, la séparation des sous-pièces (22, 24) soit empêchée ou que leur liaison s'effectue de manière accélérée.

2. Dispositif (10) suivant la revendication 1, **caractérisé en ce que** le dispositif (20) de contrôle transmet à l'utilisateur au moins un signal acoustique et/ou optique lors du contrôle de déroulement du mouvement avec l'instrument (18) de frappe de balle, le déroulement du mouvement pouvant être subdivisé en au moins une phase initiale, une phase de frappe et une phase finale.

3. Dispositif (10) suivant la revendication 1 ou 2, **caractérisé en ce que** le dispositif (20) de contrôle indique le début et la fin de la phase de frappe du déroulement du mouvement par un signal acoustique et permet pendant le déroulement du mouvement d'avoir un contrôle au moyen d'un signal optique.

4. Dispositif (10) suivant l'une des revendications 1 à 3, **caractérisé en ce que** la force appliquée par le dispositif (73) d'application de force tend à maintenir de façon permanente l'une contre l'autre les sous-pièces (22, 24) et **en ce que** l'intensité de la force peut être prescrite par un dispositif (120) de réglage.

5. Dispositif (10) suivant l'une des revendications 1 à 4, **caractérisé en ce que** le dispositif (73) d'application de force associé à chaque sous-pièce (22, 24) dispose dans au moins une sous-pièce (24) d'un aimant (106).

6. Dispositif (10) suivant la revendication 5, **caractérisé en ce que** pour régler la force de l'aimant par le dispositif (120) de réglage, la distance entre les sous-pièces (22, 24) peut être modifiée.

7. Dispositif (10) suivant l'une des revendications 1 à 6, **caractérisé en ce que** les sous-pièces (22, 24) sont en liaison l'une avec l'autre en chacune de leur position relative l'une par rapport à l'autre par l'intermédiaire d'un dispositif (26) de liaison, qui applique, en tant que partie du dispositif (73) d'application de force, une force de rappel aux sous-pièces (22, 24).

8. Dispositif (10) suivant la revendication 7, **caractérisé en ce qu'**au moyen d'un dispositif (113) de guidage, au moins pour une partie des positions relatives qui peuvent être prises, les sous-pièces (22, 24) sont guidées de manière définie l'une par rapport à l'autre.
